# EUROPÄISCHE PATENTSCHRIFT

(11) **EP 0 465 826 B1**
(45) Veröffentlichungstag und Bekanntmachung des Hinweises auf die Patenterteilung: **27.01.1993**
(21) Anmeldenummer: 91109228.6
(22) Anmeldetag: 06.06.1991
(51) Int. Cl.: A47G 19/12

(54) **Kanne oder Krug mit einem Griff**
Pot or jug with a handle
Pot ou pichet avec une anse

(30) Priorität: 12.07.1990 DE 4022241
(43) Veröffentlichungstag der Anmeldung: 15.01.1992
(73) Patentinhaber: Gies, Jakob, D-36272 Niederaula (DE)
(72) Erfinder: Gies, Jakob, D-36272 Niederaula (DE)
(74) Vertreter: Walther, Horst, Dipl.-Ing.

(56) Entgegenhaltungen:
- DE-U- 8 610 515
- FR-A- 1 033 146
- GB-A- 431 247
- US-A- 1 493 885

## Beschreibung

Die Erfindung betrifft eine Kanne oder einen Krug mit einem Griff, insbesondere für Lebensmittel, mit einer mit einem Schließelement versehenen Schütte, wobei das als getrennte Einheit im Bereich der Schütte verschwenkbar gelagerte Schließelement die Schütte während des Schüttvorganges freigibt, wobei das Schließelement nach Art eines Winkels ausgebildet ist, und wobei der eine Schenkel die Verschlußkappe bildet und der andere Schenkel mit einem Kontergewicht versehen ist.

Aus der GB-PS 431 247 ist eine Kanne der eingangs genannten Art bekannt; als nachteilig hat sich hier jedoch herausgestellt, daß während des Schüttevorgangs in der Flüssigkeit befindliche Gegenstände, wie z.B. Zitronenschalen oder Eiswürfel, mit in das Trinkgefäß gelangen.

Der Erfindung liegt daher die Aufgabe zugrunde, eine Kanne der eingangs genannten Art derart weiterzubilden, daß während des Schüttvorgangs die Schütte zwar freigegeben wird, dennoch verhindert wird, daß in der Flüssigkeit befindliche Gegenstände in das Trinkgefäß gelangen.

Die Aufgabe wird erfindungsgemäß dadurch gelöst, daß das Kontergewicht aus zwei parallelen zueinander beabstandeten Scheiben besteht, wobei sich der die Scheiben tragende Schenkel zwischen den beiden Scheiben befindet und in etwa über den Durchmesser der Scheiben erstreckt, und wobei sich die Scheiben während des Schüttvorgangs vor der Schütte befinden.

Der Abstand der beiden Scheiben zueinander und deren Dicke ist hierbei so gewählt, daß zwar genügend Flüssigkeit hindurchgelassen wird, jedoch die bereits vorher erwähnten Gegenstände in der Kanne zurückgehalten werden.

Nach einem weiteren besonderen Merkmal ist der andere Schenkel im Bereich des Kontergewichts zur Kannenmitte hin abgewinkelt.

Hierdurch wird zum einen gewährleistet, daß auch bei vollständig gefüllter Kanne das Schließelement durch den statischen Druck der Flüssigkeit während der Einleitung des Schüttvorganges in Offenstellung gebracht wird; zum anderen wird hierdurch der Durchlaß für die Flüssigkeit vergrößert.

Nach einem weiteren Merkmal der Erfindung ist die Kanne an ihrer Außenwand mit einer sich nach unten verjüngenden Schwalbenschnwanzführung versehen, auf die ein korrespondierend hierzu ausgebildeter Griff von unten aufschiebbar ist.

Diese Verbindung des Griffes mit der Kanne stellt eine einfache und preiswerte Verbindung dar, insbesondere weil zur Formung des Kannenkörpers aus Kunststoff mit der angesetzten Schwalbenschwarnzführung lediglich ein einteiliges Werkzeug erforderlich ist.

Weitere Ausführungsarten der Erfindung sind in den abhängigen Ansprüchen angegeben.

In der Zeichnung ist eine beispielsweise Ausführungsform dargestellt.
Fig. 1 zeigt die Kanne in einer Seitenansicht;
Fig. 2 zeigt eine Draufsicht, wobei der Deckel und der Griff weggelassen sind;
Fig. 3 zeigt das Schließelement in einer Seitenansicht;
Fig. 4 zeigt eine Frontansicht des Schließelementes;
Fig. 5 zeigt eine Draufsicht des Schließelementes;
Fig. 6 zeigt die Art der Ausbildung der Schwalbenschwanführung des Griffes.

Gemäß den Fig. 1 und 2 ist die Kanne insgesamt mit 1, der Griff mit 2 und die Schütte mit 3 bezeichnet. Die Öffnung 3a der Schütte 3 wird durch das insgesamt mit 4 bezeichnete Schließelement verschlossen (Fig. 3). Dieses Schließelement 4 ist nach Art eines Winkels ausgebildet, wobei der eine Schenkel 5 die Verschlußkappe 5a trägt, und der andere Schenkel 6 mit einem Kontergewicht 7 versehen ist. Das Kontergewicht 7 besteht aus zwei parallelen Scheiben 7a, die beabstandet zueinander an dem Schenkel 6 angeordnet sind. Dieser Schenkel 6 erstreckt sich in etwa über die gesamte Länge des Durchmessers der Scheiben des Kontergewichtes. Die Größe des Durchmessers der Scheiben 7a ist hierbei so gewählt, daß genügend Flüssigkeit ausfließen kann, hingegen feste Bestandteile, beispielsweise Zitronenscheiben oder Eiswürfel, in der Kanne zurückgehalten werden.

Endseitig ist der Schenkel 6 im Bereich des Kontergewichtes zur Kannenmitte hin bei 6a abgewinkelt und zwar in einem Winkel von etwa 45 Grad.

Hierdurch ist gewährleistet, daß selbst bei einer randvoll mit Flüssigkeit gefüllten Kanne das Schließelement bei Einleitung des Schüttvorganges in Offenstellung gebracht werden kann, weil dann die Flüssigkeit auf den abgewinkelten Bereich 6a des Schenkels 6 drückt.

An dem Übergang zwischen den beiden Schenkeln 5 und 6 befindet sich die Achse 8, die in dem im Bereich der Schütte 3 angeordneten Lager 9 drehbar gehalten wird. Die Fixierung der Achse 8 und somit des gesamten Schließelementes 4 erfolgt durch den Deckel 1a der Kanne, der die Achse 8 beim Aufsetzen des Deckels erfaßt.

Zur Befestigung des Griffes 2 weist die Kanne 1 an der Außenwand eine Schiene in Schwalbenschwanzform 10 auf. Diese Schwalbenschwanzform 10 ist nach unten zu sich verjüngend ausgebildet, so daß bei einem korrespondierend ausgebildeten Griff (Fig. 6) mit einer Schwalbenschwanzführungsnut 2a, dieser von unten auf die Schiene in Schwalbenschwanzform 10 aufgeschoben werden kann. Besondere Mittel zur Arretierung des Griffes sind bei dieser Befestigungsart des griffes an der Kanne nicht erforderlich.

## Patentansprüche

1. Kanne oder Krug mit einem Griff (2), insbesondere für Lebensmittel mit einer mit einem Schließelement (4) versehenen Schütte (3), wobei das als getrennte Einheit im Bereich der Schütte (3) verschwenkbar gelagerte Schließelement (4) die Schütte (3) während des Schüttvorganges freigibt, wobei das Schließelement (4) nach Art eines Winkels ausgebildet ist, wobei der eine Schenkel (5) die Verschlußkappe (5a) bildet, und der andere Schenkel (6) mit einem Kontergewicht (7) versehen ist,
**dadurch gekennzeichnet**, daß das Kontergewicnt (7) aus zwei parallelen zueinander beabstandeten Scheiben (7a) besteht , wobei sich der andere Schenkel (6) zwischen den beiden Scheiben (7a) befindet und in etwa über den Durchmesser der Scheiben (7a) erstreckt, und wobei sich die Scheiben (7a) während des Schüttvorganges vor der Schütte (3) befinden.

2. Kanne oder Krug nach Anspruch 1
**dadurch gekennzeichnet**, daß der andere Schenkel (6) im Bereich des Kontergewichts (7) zur Kannenmitte hin abgewinkelt ist.

3. Kanne oder Krug nach Anspruch 1
**dadurch gekennzeichnet**, daß das Schließelement (4) eine Achse (8) aufweist, die von einem in der Kanne im Bereich der Schütte (3) angeordneten Lager (9) aufgenommen wird.

4. Kanne oder Krug nach Anspruch 3
**dadurch gekennzeichnet**, daß die Achse (8) von einem Deckel (1a) der Kanne (1) in dem Lager (9) drehbar festgehalten wird.

5. Kanne oder Krug Anspruch 1
**dadurch gekennzeichnet**, daß die Kanne oder der Krug an der Außenwand eine sich nach unten verjüngende Schiene in Schwalbenschwanzform (10) aufweist, auf die ein Griff (2) aufschiebbar ist, der mit einer korrespondierenden Schwalbenschwazführungsnut (2a) versehen ist.

## Claims

1. Can or jug with a handle (2), especially for replenishments, with a pourer (3) provided with a closure element (4), wherein the closure element (4), which is pivotably mounted as a separate unit in the region of the pourer (4), frees the pourer (3) during the pouring process, wherein the closure element (4) is constructed in the manner of an angle piece, wherein the one limb (5) forms the closure cap (5a) and the other limb (6) is provided with a counterweight (7), characterised thereby that the counterweight (7) consists of two mutually parallel and spaced apart discs (7a), wherein the other limb (6) is disposed between the two discs (7a) and extends approximately across the diameter of the discs (7a), and wherein during the pouring process the discs (7a) are disposed in front of the pourer (3).

2. Can or jug according to claim 1, characterised thereby that in the region of the counterweight the other limb (6) is bent towards the middle of the can.

3. Can or jug according to claim 1, characterised thereby that the closure element (4) has an axle (8), which is held by a bearing (9) arranged in the can in the region of the pourer (3).

4. Can or jug according to claim 3, characterised thereby that the axle (8) is rotatably secured in the bearing (9) by a lid (1a) of the can (1).

5. Can or jug according to claim 1, characterised thereby that the can or the jug has at the outer wall a downwardly narrowing rail of dovetail shape (10), onto which a handle (2), which is provided with a corresponding dovetail guide groove (2a), is slidable.

## Revendications

1. Pot ou cruche à poignée (2), notamment pour denrées alimentaires, comportant un bec verseur (3) muni d'un élément de fermeture (4), où l'élément de fermeture (4), formé par une unité distincte, est monté de manière basculante dans la zone du bec verseur (3) et ouvre le bec verseur (3) pendant qu'on verse, et où l'élément de fermeture (4) a une forme du genre d'une équerre dont une première branche (5) constitue le capuchon de fermeture (5a) et l'autre branche (6) est pourvue d'un contrepoids (7),
**caractérisé** en ce que le contrepoids (7) se compose de deux disques parallèles mutuellement espacés (7a), en ce que ladite autre branche (6) se trouve entre les deux disques (7a) et s'étend approximativement sur le diamètre des disques (7a), et en ce que les disques (7a) se trouvent devant le bec verseur (3) pendant qu'on verse.

2. Pot ou cruche selon la revendication 1, **caractérisé** en ce que ladite autre branche (6) est coudée en direction du milieu du pot dans la zone du contrepoids (7).

3. Pot ou cruche selon la revendication 1, **caractérisé** en ce que l'élément de fermeture (4) comporte un axe (8) qui est logé dans un palier (9) ménagé dans le pot dans la zone du bec verseur (3).

4. Pot ou cruche selon la revendication 3, **caractérisé** en ce que ledit axe (8) est retenu de manière à pouvoir tourner dans le palier (9) par un couvercle (1a) du pot (1).

5. Pot ou cruche selon la revendication 1, **caractérisé** en ce que le pot ou la cruche comporte, sur sa paroi extérieure, une bande à profil en queue d'aronde (10) se rétrécissant vers le bas et sur laquelle peut être engagée par coulissement une poignée (2) pourvue d'une rainure correspondante (2a) à profil en queue d'aronde.
